# EUROPÄISCHE PATENTSCHRIFT

(11) **EP 3 315 695 B1**
(45) Veröffentlichungstag und Bekanntmachung des Hinweises auf die Patenterteilung: **31.07.2019**
(21) Anmeldenummer: 17195396.1
(22) Anmeldetag: 09.10.2017
(51) Int. Cl.: E05B 63/18, E05B 15/00

(54) **SCHLOSS**
LOCK
SERRURE

(30) Priorität: 26.10.2016 DE 102016221101
(43) Veröffentlichungstag der Anmeldung: 02.05.2018
(73) Patentinhaber: Aug. Winkhaus GmbH & Co. KG, 48291 Telgte (DE)
(72) Erfinder: Polster, Mario, 98527 Suhl (DE)

(56) Entgegenhaltungen:
- EP-A2- 1 455 041
- WO-A1-2007/006852
- FR-A1- 2 788 550
- US-A1- 2015 101 370

## Beschreibung

Die Erfindung betrifft ein Schloss mit einem Schlosskasten, mit einer Falle und mit einem Riegel, wobei Falle und Riegel zwischen einer in den Schlosskasten zurückgezogenen Position und einer aus dem Schlosskasten hervorstehenden Position antreibbar sind, mit einer Antriebseinrichtung zum Antrieb des Riegels in die hervorstehende Position und mit einer Sicherungseinrichtung zur Halterung des Riegels in der zurückgezogenen Position.

Ein solches Schloss ist beispielsweise aus der EP 2 543 802 A2 bekannt. Bei diesem Schloss ist ein Verriegelungselement in einer Entriegelungsstellung gehalten. Hierzu sind zwischen einem Sicherungselement und einem rahmenseitigen Auslöseelement magnetische Anziehungs- und Abstoßungskräfte vorgesehen. Magnetische Kräfte führen jedoch zu einer deutlichen Erhöhung der Bedienkraft beim gewöhnlichen Schließen. Zudem führen Magnetkräfte zu einer Magnetisierung von Bauteilen des Schlosses, was häufig unerwünscht ist.

Weiterhin ist aus der EP 1 455 041 A2 eine Haltevorrichtung für eine Schubstange eines Mehrriegelschlosses bekannt geworden, welche ein unbeabsichtigtes erschütterungsbedingtes Verschieben der Schubstange verhindert. Die Haltevorrichtung hat eine Schulter mit einem federbelasteten Hebel, der der Schulter zugeordnet ist. Diese Haltevorrichtung ist sehr aufwändig aufgebaut.

Der Erfindung liegt das Problem zugrunde, ein Schloss der eingangs genannten Art so weiter zu bilden, dass es eine unerwünschte Bewegung des Riegels aus der zurückgezogenen Position vermeidet und möglichst einfach aufgebaut ist.

Dieses Problem wird erfindungsgemäß dadurch gelöst, dass die Sicherungseinrichtung ein Federelement aufweist und dass das Federelement gegen einen unrunden Wellenabschnitt einer mit der Antriebseinrichtung in Verbindung stehenden Welle vorgespannt ist.

Durch diese Gestaltung weist die Sicherungseinrichtung eine besonders geringe Anzahl an Bauteilen auf, da die Welle zum Antrieb des Riegels ohnehin vorhanden ist. Durch eine entsprechende unrunde Gestaltung des Wellenabschnitts und der Montage des Federelementes ist das Schloss besonders einfach aufgebaut. Durch die Unrundheit des Wellenabschnitts lassen sich die Kräfte, mit denen die Bewegung des Riegels gehemmt ist, und die Position der Hemmung besonders einfach festlegen. Bei der Antriebseinrichtung kann es sich um eine Handhabe, einen Schließzylinder oder einen elektromotorischen Antrieb handeln.

In der Regel weisen Schlösser Antriebsgetriebe mit mehreren Wellen zum Antrieb des Riegels auf. Bei solchen Schlössern gestaltet sich die Sicherungseinrichtung gemäß einer anderen vorteilhaften Weiterbildung der Erfindung konstruktiv besonders einfach, wenn die Welle ein Zahnrad eines Antriebsgetriebes der Antriebseinrichtung haltert.

In der Regel weisen die Antriebsgetriebe mehrere Zahnräder auf. Ein Spiel in solchen Antriebsgetrieben hat gemäß einer anderen vorteilhaften Weiterbildung der Erfindung keinen Einfluss auf die Sicherungseinrichtung, wenn das Zahnrad das antriebsseitig letzte des Antriebsgetriebes ist. Ein weiterer Vorteil dieser Gestaltung besteht darin, dass ein von dem Federelement erzeugter erhöhter Widerstand beim vollständigen Antrieb des Riegels über mehrere Umdrehungen der Antriebseinrichtung nur einmal überwunden werden muss.

Zur weiteren Vereinfachung des Aufbaus des Schlosses trägt es gemäß einer anderen vorteilhaften Weiterbildung der Erfindung bei, wenn der Wellenabschnitt eine Erhöhung oder Vertiefung aufweist.

Der für den Antrieb des Wellenabschnitts erforderliche Kraftverlauf lässt sich gemäß einer anderen vorteilhaften Weiterbildung der Erfindung einfach einstellen, wenn die Sicherungseinrichtung eine auf dem Wellenabschnitt befestigte Nockenhülse mit einem Nocken aufweist. Durch die Höhe des Nockens wird die erforderliche Auslenkung des Federelementes festgelegt. Damit führt ein hoher Nocken zu einer hohen Haltekraft der Sicherungseinrichtung. Weiterhin führt diese Gestaltung dazu, dass die Kraft, die anfangs für die Überwindung des Nockens erforderlich ist, von dem Federelement gespeichert und bei einer Weiterdrehung des Wellenabschnitts den weiteren Antrieb des Riegels unterstützt.

Das Schloss lässt sich gemäß einer anderen vorteilhaften Weiterbildung der Erfindung besonders leichtgängig bedienen, wenn der außerhalb des Nockens befindliche Bereich der Nockenhülse zylindrisch gestaltet ist. Durch diese Gestaltung hat die Sicherungseinrichtung außerhalb der für die Halterung des Riegels vorgesehene Position keinen Einfluss auf die Leichtgängigkeit des Antriebs des Riegels.

Zur weiteren Vereinfachung des konstruktiven Aufbaus des Schlosses trägt es gemäß einer anderen vorteilhaften Weiterbildung der Erfindung bei, wenn das Federelement als Blattfeder oder Schenkelfeder ausgebildet und mit einem Ende an einem feststehenden oder beweglichen Bauteil abgestützt ist. Bei dem feststehenden oder beweglichen Bauteil handelt es sich insbesondere um ein mit dem Schlosskasten verbundenes Bauteil. Das andere Ende ist damit gegen den unrunden Wellenabschnitt vorgespannt.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein erfindungsgemäßes Schloss in einer entriegelten Stellung,
- Fig. 2: das Schloss aus Figur 1 mit ausgefahrener Falle,
- Fig. 3: das Schloss aus Figur 2 bei der Bewegung in eine verriegelte Stellung,
- Fig. 4: perspektivisch eine vergrößerte Darstellung eines Teilbereichs des Schlosses aus Figur 3.

Figur 1 zeigt ein Schloss mit einem geöffnet dargestellten Schlosskasten 1, mit einer Falle 2 und mit einem Riegel 3. Die Falle 2 und der Riegel 3 befinden sich in einer in den Schlosskasten 1 zurückgezogenen Position. Dies kennzeichnet eine entriegelte Stellung des Schlosses. Das Schloss hat eine Drückernuss 4 zur Verbindung mit einer nicht dargestellten Handhabe und eine Antriebseinrichtung 5. Die Antriebseinrichtung 5 kann einen nicht dargestellten elektromotorischen Antrieb, einen Schließzylinder oder dergleichen aufweisen. Die Antriebseinrichtung 5 treibt über ein Antriebsgetriebe 6 einen Hebel 7 und einen Treibstangenanschlussschieber 8 an. Der Treibstangenanschlussschieber 8 ist mit dem Riegel 3 gekoppelt und kann mit nicht dargestellten Nebenschlössern verbunden sein. Der Hebel 7 ermöglicht den Rückzug der Falle 2 gegen die Kraft einer Fallenaushubfeder 9.

Das Antriebsgetriebe 6 weist eine Sicherungseinrichtung 10 zur Halterung des Riegels 3 in der zurückgezogenen Position aus. Die Sicherungseinrichtung 10 hat ein Federelement 11, welches gegen einen unrunden Wellenabschnitt 12 einer Welle 13 vorgespannt ist. Die den Wellenabschnitt 12 aufweisende Welle 13 ist Teil des Antriebsgetriebes 6 und drehfest mit einem Zahnrad 14 verbunden. Bei dem Zahnrad 14 handelt es sich um das zuletzt angetriebene des Antriebsgetriebes 6. Bei der Bewegung des Riegels 3 wird die Welle 13 verdreht und damit der Wellenabschnitt 12 relativ zu dem Federelement 11 bewegt. Der Wellenabschnitt 12 hat eine Erhöhung 15 und eine relativ zu der Erhöhung 15 angeordnete zylindrische Vertiefung 16. Die Erhöhung 15 und die Vertiefung werden von einer Nockenhülse 17 mit einem darauf angeordneten Nocken 18 gebildet. Die Nockenhülse 17 ist auf dem Wellenabschnitt 12 aufgepresst. Deutlich ist zu erkennen, dass der Nocken 18 einen Abstand von dem Federelement 11 aufweist. Die Welle 13 kann damit ungehindert gegenüber dem Federelement 11 verdreht werden, solange das Federelement 11 auf dem zylindrischen Teil der Nockenhülse 17 anliegt.

Figur 2 zeigt das Schloss aus Figur 2, bei dem die die Nockenhülse 17 tragende Welle 13 geringfügig im Uhrzeigersinn verdreht ist, bis der Nocken 18 der Sicherungseinrichtung 10 an dem Federelement 11 anliegt. Diese Verdrehung kann nach dem außer Betrieb setzen der Antriebseinrichtung 5 durch die Kraft der Fallenaushubfeder 9 oder durch Erschütterungen erfolgen. Der Riegel 3 befindet sich noch in der in den Schlosskasten 1 zurückgezogenen Stellung. Einem Weiterdrehen der Welle 13 im Uhrzeigersinn wird von der Geometrie und der Höhe des Nockens 18 sowie der Kraft des Federelementes 11 ein erhöhter Widerstand entgegen gesetzt. Damit verhindert die Sicherungseinrichtung 10 ein weiteres Verdrehen der Welle 13. Der Riegel 3 wird damit auch bei Erschütterungen zuverlässig in seiner zurückgezogenen Stellung gehalten.

Ein Weiterdrehen der Welle 13 ist nur über die Antriebseinrichtung 5 möglich, wie es in Figur 3 dargestellt ist. Dabei wird das Federelement 11 von dem Nocken 18 ausgelenkt und erzeugt kurzfristig eine Gegenkraft, die dem Weiterdrehen der Welle 13 entgegensteht. Jedoch kann der Riegel 3 durch Antrieb über die Antriebseinrichtung 5 weiter angetrieben und damit aus dem Schlosskasten 1 ausgefahren werden.

Figur 4 zeigt stark vergrößert die Sicherungseinrichtung mit angrenzenden Bereichen des Antriebsgetriebes 6 des Schlosses aus Figur 3 in einer perspektivischen Darstellung. Zur Vereinfachung der Zeichnung sind das Federelement 11 verdeckende Bauteile des Schlosses nicht dargestellt. Hierbei ist zu erkennen, dass das Federelement 11 als Schenkelfeder ausgebildet ist und mit einem Ende gegen den Wellenabschnitt 12 vorgespannt ist und sich mit dem anderem Ende an einem feststehenden oder beweglichen Bauteil 19 des Schlosskastens 1 abstützt. Das feststehende oder bewegliche Bauteil 19 ist hier schematisch dargestellt.

## Patentansprüche

1. Schloss mit einem Schlosskasten (1), mit einer Falle (2) und mit einem Riegel (3), wobei Falle (2) und Riegel (3) zwischen einer in den Schlosskasten (1) zurückgezogenen Position und einer aus dem Schlosskasten (1) hervorstehende Position antreibbar sind, mit einer Antriebseinrichtung (5) zum Antrieb des Riegels (3) in die hervorstehende Position und mit einer Sicherungseinrichtung (10) zur Halterung des Riegels (3) in der zurückgezogenen Position, **dadurch gekennzeichnet, dass** die Sicherungseinrichtung (10) ein Federelement (11) aufweist und dass das Federelement (11) gegen einen unrunden Wellenabschnitt (12) einer mit der Antriebseinrichtung (5) in Verbindung stehenden Welle (13) vorgespannt ist.

2. Schloss nach Anspruch 1, **dadurch gekennzeichnet, dass** die Welle (13) ein Zahnrad (14) eines Antriebsgetriebes (6) der Antriebseinrichtung (5) haltert.

3. Schloss nach Anspruch 2, **dadurch gekennzeichnet, dass** das Zahnrad (14) das antriebsseitig letzte des Antriebsgetriebes (6) ist.

4. Schloss nach einem der Ansprüche 1 bis 3, **dadurch gekennzeichnet, dass** der Wellenabschnitt (12) eine Erhöhung (15) oder Vertiefung (16) aufweist.

5. Schloss nach einem der Ansprüche 1 bis 4, **dadurch gekennzeichnet, dass** die Sicherungseinrichtung (10) eine auf dem Wellenabschnitt (12) befestigte Nockenhülse (17) mit einem Nocken (18) aufweist.

6. Schloss nach Anspruch 5, **dadurch gekennzeichnet, dass** der außerhalb des Nockens (18) befindliche Bereich der Nockenhülse (17) zylindrisch gestaltet ist.

7. Schloss nach einem der Ansprüche 1 bis 6, **dadurch gekennzeichnet, dass** das Federelement (11) als Blattfeder oder Schenkelfeder ausgebildet und eine mit einem Ende an einem feststehenden oder beweglichen Bauteil (19) abgestützt ist.

## Claims

1. A lock with a lock case (1), with a catch (2) and with a bolt (3), wherein catch (2) and bolt (3) can be driven between a position retracted into the lock case (1) and a position protruding out of the lock case (1), with a drive device (5) for driving the bolt (3) into the protruding position and with a securing device (10) for holding the bolt (3) in the retracted position, **characterized in that** the securing device (10) has a spring element (11) and that the spring element (11) is biased against a non-round shaft section (12) of a shaft (13) connected to the drive device (5).

2. A lock according to Claim 1, **characterized in that** the shaft (13) holds a gear wheel (14) of a drive gear (6) of the drive device (5).

3. A lock according to Claim 2, **characterized in that** the gear wheel (14) is the last of the drive gear (6) on the drive side.

4. A lock according to any one of Claims 1 to 3, **characterized in that** the shaft section (12) has an elevation (15) or recess (16).

5. A lock according to any one of Claims 1 to 4, **characterized in that** the securing device (10) has a cam sleeve (17) with a cam (18) fastened on the shaft section (12).

6. A lock according to Claim 5, **characterized in that** the area of the cam sleeve (17) located outside of the cam (18) has a cylindrical shape.

7. A lock according to any one of Claims 1 to 6, **characterized in that** the spring element (11) is designed as a leaf spring or leg spring and one is supported with one end on a stationary or movable component (19).

## Revendications

1. Serrure avec un boîtier de serrure (1), avec un loquet (2) et avec un pêne (3), le loquet (2) et le pêne (3) pouvant être entraînés entre une position retirée dans le boîtier de serrure (1) et une position en saillie par rapport au boîtier de serrure (1), avec un dispositif d'entraînement (5) destiné à l'entraînement du pêne (3) dans la position en saillie, et avec un dispositif de blocage (10) destiné à la retenue du pêne (3) dans la position retirée, **caractérisée en ce que** le dispositif de blocage (10) comporte un élément à ressort (11), et **en ce que** l'élément à ressort (11) est pré-tendu contre un tronçon d'arbre (12) non circulaire d'un arbre (13) qui est en liaison avec le dispositif d'entraînement (5).

2. Serrure selon la revendication 1, **caractérisée en ce que** l'arbre (13) supporte une roue dentée (14) d'un mécanisme d'entraînement (6) du dispositif d'entraînement (5).

3. Serrure selon la revendication 2, **caractérisée en ce que** la roue dentée (14) est la dernière, côté entraînement, du mécanisme d'entraînement (6).

4. Serrure selon l'une des revendications 1 à 3, **caractérisée en ce que** le tronçon d'arbre (12) comporte un relief (15) ou un creux (16).

5. Serrure selon l'une des revendications 1 à 4, **caractérisée en ce que** le dispositif de blocage (10) comporte un manchon de came (17) doté d'une came (18) et fixe sur le tronçon d'arbre (12).

6. Serrure selon la revendication 5, **caractérisée en ce que** la zone du manchon de came (17) située à l'extérieur de la came (18) est de forme cylindrique.

7. Serrure selon l'une des revendications 1 à 6, **caractérisée en ce que** l'élément à ressort (11) est constitué en tant que ressort à lame ou ressort à branches et s'appuie par une extrémité sur un composant (19) fixe ou mobile.
